# DEMANDE DE BREVET EUROPEEN

(11) **EP 1 693 536 A2**
(43) Date de publication de la demande: **23.08.2006**
(21) Numéro de dépôt: 05370040.7
(22) Date de dépôt: 14.12.2005
(51) Int. Cl.: E04H 15/14

(54) **Tente comportant une bouche d'aération équipée d'un auvent**

(30) Priorité: 21.02.2005 FR 0501730
(71) Demandeur: PROMILES, 59650 Villeneuve D'Ascq (FR)
(72) Inventeur: Elaammari, Abderrahman, 74170 Saint Gervais (FR); Mettavant, Benjamin, 74170 Saint Gervais (FR)
(74) Mandataire: Hennion, Jean-Claude

(57) **Abrégé**

La tente (1) comporte une bouche d'aération (4) formée dans un panneau latéral (5) de la toile, qui est incliné vers le sol depuis un élément de structure (3) et fixé sur le sol (6) au niveau de deux zones extrêmes de fixation (7).

Cette bouche (4) est recouverte d'une pièce, carrée, rectangulaire ou trapézoïdale, formant auvent (8), dont le bord proximal (8a) est fixé transversalement sur le panneau latéral (5) au-dessus de la bouche d'aération (4) et à proximité de l'élément de structure (3), dont les bords latéraux (8b) sont prolongés par des soufflets (9) fixés sur le panneau latéral (5) selon les bords latéraux (4c) de la bouche d'aération (4) et dont le bord distal (8c) est fixé sur un arceau (10) de mise en tension.

Les extrémités libres (10a) de l'arceau (10) de mise en tension sont en appui sur le sol (6) au niveau des deux zones extrêmes de fixation (7).

## Description

La présente invention concerne une tente constituée d'une toile supportée par des éléments de structure, notamment des arceaux.

Il est connu de prévoir dans une partie de la toile qui est directement en relation avec l'extérieur une bouche d'aération, consistant dans une ouverture qui est recouverte d'une pièce permettant le passage de l'air tout en empêchant la pénétration dans l'intérieur de la tente de moustiques ou autres insectes. La pièce qui recouvre l'ouverture, dans une bouche d'aération se présente généralement comme une grille ou filet à mailles ouvertes, dénommée moustiquaire.

On trouve une bouche d'aération dans les tentes de camping qui comportent une partie réservée à la cuisine, afin de permettre l'évacuation des fumées, vapeurs et odeurs qui se dégagent lors de la cuisson des aliments. Ceci évite notamment que de la buée ne se dépose sur les parois internes de la tente. Dans ce cas, la bouche d'aération est disposée dans la partie supérieure de la toile, formant ainsi une sorte de cheminée améliorant la circulation de l'air à l'intérieur de la tente. Pour éviter que la pluie ne pénètre dans la tente par la bouche d'aération, il peut être prévu une pièce fixée selon l'un des côtés de la bouche d'aération qui vient recouvrir et obturer celle-ci grâce à des moyens de fixation.

La présente invention concerne une tente qui comporte une bouche d'aération dans une partie de la toile et une pièce de recouvrement de cette bouche d'aération, mais avec la particularité que tant la bouche d'aération que la pièce de recouvrement constituent des éléments essentiels de la tente, apportant non seulement l'aération proprement dite mais améliorant la luminosité de l'espace intérieur de la tente, voire même la visibilité sur l'extérieur.

La tente de l'invention comporte de manière connue, une toile, des éléments de structure, notamment des arceaux, supportant ladite toile et au moins une bouche d'aération pratiquée dans une partie de la toile.

De manière caractéristique :
- a): la bouche d'aération est formée dans un panneau latéral de la toile, lequel panneau est incliné vers le sol depuis un élément de structure et fixé sur le sol au niveau de deux zones extrêmes de fixation,
- b): la bouche d'aération est recouverte d'une pièce, carrée, rectangulaire ou trapézoïdale, formant auvent, dont le bord proximal est fixé transversalement sur le panneau latéral au-dessus de la bouche d'aération et à proximité de l'élément de structure, dont les bords latéraux sont prolongés par des soufflets fixés sur le panneau latéral selon les bords latéraux de la bouche d'aération et dont le bord distal est fixé sur un arceau de mise en tension,
- c): les extrémités libres de l'arceau de mis en tension sont en appui sur le sol au niveau des deux zones extrêmes de fixation.

Ainsi, l'auvent et ses soufflets latéraux qui protègent latéralement la bouche d'aération sont mis en tension par un arceau qui constitue un élément de structure de la tente en appui sur le sol, à l'instar des autres éléments de structure qui supportent la toile.

De préférence, la hauteur de la bouche d'aération est de 50 à 80 % la hauteur du panneau latéral pris depuis l'élément de structure jusqu'au sol, lesdites hauteurs étant mesurées dans le plan vertical médian de la bouche d'aération.

De préférence, la moustiquaire recouvrant la bouche d'aération est amovible. Dans ce cas, et surtout si la bouche d'aération occupe une proportion importante du panneau latéral, cette bouche d'aération peut constituer en tant que telle une fenêtre ouverte vers l'extérieur, voire même une porte supplémentaire.

Dans une variante de réalisation, le plan de l'arceau de mise en tension de l'auvent est soit perpendiculaire au sol, soit de préférence, incliné vers l'avant, formant avec le sol un angle α compris entre 90 et 60°. Dans la configuration où le plan de l'arceau est incliné vers l'avant, le bord distal de l'auvent peut déborder largement au-dessus du bord inférieur du panneau latéral, s'étendant entre les deux zones extrêmes de fixation. Cette variante de réalisation permet d'avoir une meilleure protection, notamment contre les rayons du soleil, quel que soit l'emplacement de celui-ci dans le ciel.

Dans une variante de réalisation, l'élément de structure qui délimite la partie haute du panneau latéral est un arceau de toit dont l'écartement entre les deux extrémités libres est égal ou inférieur à l'écartement entre les deux zones extrêmes de fixation.

Dans un mode de réalisation, la tente comporte des tendeurs aptes à compléter l'arrimage de l'arceau de l'auvent. Il peut s'agir d'un tendeur unique relié au bord distal de l'auvent selon un point central situé selon le plan vertical médian dudit auvent. Dans un cas particulier de réalisation, la tente comporte deux points extrêmes de fixation près des deux extrémités du bord distal de l'auvent et un point central, médian entre les dits points extrêmes ; deux tendeurs principaux s'étendent de part et d'autre du point central de fixation jusqu'au sol et deux tendeurs auxiliaires s'étendent, chacun, d'un point extrême de fixation jusqu'à un tendeur principal. Ainsi, grâce à cette disposition particulière, on évite d'avoir constamment la vision d'un tendeur central lorsque l'on regarde à travers la bouche d'aération.

Le montage de l'arceau selon le bord distal de l'auvent peut être réalisé par tout moyen approprié, notamment à l'aide d'une gaine formée le long du bord distal, pour le passage de l'arceau.

Selon une variante de réalisation, la moustiquaire est fixée non plus selon l'ouverture découpée dans le panneau latéral mais selon l'ouverture qui correspond à la partie distale de l'auvent. Cette disposition particulière permet d'augmenter l'espace intérieur de la tente, rendant accessible le volume intérieur de l'auvent.

Dans une variante de réalisation, la tente comporte des moyens de fixation de l'auvent , à plat, sur le panneau latéral. Grâce à ces moyens de fixation, il est possible, en l'absence d'arceau de mise en tension, d'éviter que l'auvent puisse se soulever. On obtient donc en quelque sorte la fermeture de l'auvent grâce à l'application des moyens de fixation de l'auvent à plat sur le panneau latéral, obturant la bouche d'aération.

Par exemple les moyens de fixation de l'auvent consistent en deux jeux de fermetures à glissière, chaque jeu ayant ses deux glissières disposées selon les deux bords du même soufflet , attenant d'une part à l'auvent pour la première glissière et d'autre part au panneau latéral pour la seconde. Ainsi pour la mise à plat et la fixation de l'auvent sur le panneau latéral, il suffit, après le retrait de l'arceau de mise en tension, de replier les deux soufflets vers la bouche d'aération et de faire coulisser le curseur le long de chacune des deux fermetures à glissière.

La présente invention sera mieux comprise à la lecture de la description d'exemples de réalisation d'une tente comportant une bouche d'aération équipée d'un auvent tendu sur un arceau, illustré par le dessin annexé dans lequel :
- la figure 1 est une vue partielle de côté d'une tente dont un panneau latéral incliné présente une bouche d'aération équipée d'un auvent et,
- la figure 2 est une vue en perspective de la tente de la figure 1.

La tente 1 dont une partie est illustrée, à titre d'exemple non exhaustif, comporte une toile 2 qui est montée, tendue, sur des éléments de structure qui consistent en l'occurrence en des arceaux 3 qui, de manière connue, sont composés généralement de plusieurs tiges habituellement en matériau composite, emboîtables l'une dans l'autre pour former un élément continu et flexible qui est enfilé dans des pattes ou fourreaux ménagés à cet effet sur la face extérieure de la toile 2. Ceci est parfaitement connu et ne sera pas décrit outre mesure. Les extrémités libres 3a des arceaux 3 prennent appui sur le sol 6 soit directement soit par l'intermédiaire d'une portion de la toile adaptée à cet effet.

Dans l'exemple illustré, un panneau latéral 5 de la toile 2 est formé à partir d'un arceau 3 qui est légèrement incliné vers l'avant d'un angle d'environ 30° par rapport à la verticale. Ce panneau latéral 5 s'étend donc depuis cet arceau 3 jusqu'au sol 6. Le bord inférieur rectiligne 5a du panneau latéral 5 est fixé, par ses deux extrémités 5b, 5c sur le sol, au niveau de deux zones de fixation 7.

Ce panneau latéral 5 comporte une bouche d'aération 4 qui, dans l'exemple illustré, a une configuration trapézoïdale, dont la grande base 4a est disposée à proximité et parallèlement au bord inférieur 5a du panneau latéral 5 tandis que la petite base 4b se trouve à proximité de l'arceau 3. Cette bouche d'aération 4 est disposée de façon symétrique par rapport au plan médian vertical P de l'arceau 3.

La bouche d'aération 4 est recouverte d'un auvent qui, dans l'exemple illustré, est également une pièce de toile de forme trapézoïdale, de même configuration générale que la bouche d'aération 4 mais de plus grande hauteur, pour les raisons qui apparaîtront plus clairement à la lecture de la description qui va suivre.

Le bord proximal 8a de l'auvent 8 est fixé, notamment par couture, sur le panneau latéral 5 selon la petite base 4a de la bouche d'aération 4.

Les bords latéraux 8b de l'auvent 8 sont prolongés par des soufflets 9, de forme triangulaire, qui sont eux-mêmes fixés sur le panneau latéral 5 selon les bords latéraux 4c de la bouche d'aération 4.

Le bord distal 8c de l'auvent 8 est pourvu d'une gaine, d'un fourreau ou de passants permettant le passage d'un arceau 10 de mise en tension de l'auvent 8. Comme cela apparaît clairement à l'examen de la figure 2, les extrémités libres 10a de l'arceau 10 viennent en appui sur le sol 6 au niveau des deux zones 7 de fixation du panneau latéral 5, de préférence par l'intermédiaire de la portion périphérique 11 de la toile qui est spécialement renforcée à cet effet.

Les extrémités libres 10a peuvent d'ailleurs coopérer avec les moyens de fixation des deux extrémités 5b,5c du bord inférieur 5 ou du panneau 5.

L'arceau 10 de mise en tension de l'auvent est soit perpendiculaire au plan du sol soit inclinée vers l'avant, comme illustré à la figure 1, d'un angle α qui peut aller jusqu'à 30°. Dans ce cas, la hauteur de l'auvent 8, prise selon le plan médian P, s'étendant entre le bord distal 8c et le bord proximal 8a, est supérieure à la hauteur de la bouche d'aération 4, prise selon le même plan P. On obtient ainsi une protection améliorée quant à la pénétration éventuelle du soleil ou de la pluie à l'intérieur de la tente.

L'arrimage de la tente au sol est complété par des tendeurs destinés à maintenir en position les éléments de structure. Sur les figures, il s'agit de premiers tendeurs 12 pour l'arrimage de l'arceau 3 qui sous-tend le panneau latéral 5. S'agissant de l'arceau 10 de mise en tension de l'auvent 8, il s'agit de deux tendeurs principaux 13 et de deux tendeurs auxiliaires 14 ; chacun des deux tendeurs principaux 13 est fixé au bord distal 8c de l'auvent 8 selon un point de fixation central 15 se trouvant dans le plan médian P. Les deux tendeurs auxiliaires 14 sont fixés au bord distal 8c de l'auvent 8 selon deux points de fixation extrêmes 16 à proximité des soufflets 9. Chaque tendeur auxiliaire 14 s'étend entre le point de fixation extrême 16 et un tendeur principal 13, tandis que le tendeur principal 13 s'étend du point de fixation central 15 jusqu'au sol 6. Comme illustré sur la figure 2, la longueur des tendeurs auxiliaires 14 est relativement courte en sorte que le tendeur principal 13, dans sa portion qui s'étend entre le sol et le point de jonction - par exemple à travers un anneau- avec le tendeur auxiliaire 14 est éloigné du plan médian P, n'étant plus dans le champ de vision d'une personne se trouvant à l'intérieur de la tente et regardant vers l'extérieur à travers la bouche d'aération 4.

De plus, avec ces trois points de fixation et ces deux tendeurs principaux, on obtient un arrimage beaucoup plus stable de l'auvent 8, comparativement à un tendeur unique qui serait disposé selon le plan médian P.

Dans l'exemple illustré à la figure 2, la bouche d'aération 4 est recouverte d'une moustiquaire, grille ou filet à mailles ouvertes, qui permet le passage de l'air mais qui évite l'entrée des insectes et des moustiques à l'intérieur de la tente.

Cette moustiquaire peut être fixée de manière définitive, par couture, selon les quatre côtés du panneau latéral 5 entourant la bouche d'aération 4. Elle peut aussi n'être fixée de manière définitive que selon l'un des bords en question et de manière amovible selon les trois autres en sorte que ladite moustiquaire puisse être repliée ou enroulée à l'intérieur de la tente.

Dans un exemple de réalisation qui n'est pas illustré mais parfaitement compréhensible, la moustiquaire peut être fixée, de manière définitive ou amovible dans l'ouverture définie par le bord distal 8c de l'auvent 8, les bords distaux 9c des soufflets et le bord intérieur 4a de la bouche d'aération. Cette disposition particulière permet d'augmenter l'espace intérieur de la tente puisque la moustiquaire étant disposée selon l'ouverture de l'auvent, le volume intérieur de celui-ci devient disponible.

Lorsque l'utilisateur ne souhaite pas utiliser la bouche d'aération ou éventuellement s'il ne dispose pas de l'arceau de mise en tension, l'auvent, non soutenu par cet arceau, va reposer sur le panneau latéral et risque de se soulever de manière intempestive et non contrôlée en fonction du vent. Pour éviter ce soulèvement et réaliser un maintien de l'auvent sur le plateau latéral qui soit maîtrisé, la tente peut comporter des moyens de fixation de l'auvent à plat sur ledit panneau latéral.

De préférence, ces moyens consistent, pour chaque soufflet, dans un tronçon de fermeture à glissière, dans lequel les deux glissières sont disposées, par couture, selon les deux bords longitudinaux du même soufflet. La première glissière s'étend selon le bord supérieur du soufflet 9 qui correspond au bord latéral 8b de l'auvent 8, tandis que l'autre glissière s'étend selon le bord inférieur 9a du soufflet 9 qui est commun avec le panneau latéral 2.

En cas de non utilisation de l'arceau 10 de mise en tension, pour obtenir une mise à plat de l'auvent 8 sur le panneau latéral, il suffit à l'utilisateur de replier vers la bouche d'aération les deux soufflets 9 et de faire coulisser le curseur de chacune des fermetures à glissière. Par exemple dans la configuration de l'auvent ouvert, tel qu'illustré sur les figures 1 et 2 , le curseur se trouve à proximité du bord proximal 8a de l'auvent, étant engagé dans les deux glissières du soufflet 9 correspondant.

## Revendications

1. Tente (1) comportant une toile (2), des éléments de structure, notamment des arceaux, supportant ladite toile et au moins une bouche d'aération (4) pratiquée dans une partie de la toile, **CARACTERISEE en ce que** :
a) la bouche d'aération (4) est formée dans un panneau latéral (5) de la toile, lequel panneau (5) est incliné vers le sol depuis un élément de structure (3) et fixé sur le sol (6) au niveau de deux zones extrêmes de fixation (7),
b) la bouche d'aération (4) est recouverte d'une pièce, carrée, rectangulaire ou trapézoïdale, formant auvent (8),dont le bord proximal (8a) est fixé transversalement sur le panneau latéral (5) au-dessus de la bouche d'aération (4) et à proximité de l'élément de structure (3),dont les bords latéraux (8b) sont prolongés par des soufflets (9) fixés sur le panneau latéral (5) selon les bords latéraux (4c) de la bouche d'aération (4) et dont le bord distal (8c) est fixé sur un arceau (10) de mise en tension,
c) les extrémités libres (10a) de l'arceau (10) de mise en tension sont en appui sur le sol (6) au niveau des deux zones extrêmes de fixation 7).

2. Tente selon la revendication 1, **caractérisée en ce que** la hauteur de la bouche d'aération est de 50 à 80 % la hauteur du panneau latéral pris depuis l'élément de structure (3) jusqu'au sol (6), lesdites hauteurs étant mesurées dans le plan vertical médian de la bouche d'aération (4).

3. Tente selon la revendication 1 ou 2, **caractérisée en ce que** la bouche d'aération est recouverte d'une moustiquaire, notamment amovible.

4. Tente selon l'une quelconque des revendications 1 à 3, **caractérisée en ce que** le plan de l'arceau de mise en tension (10) de l'auvent (8) est soit perpendiculaire au sol (6), soit incliné vers l'avant, formant avec le sol un angle α compris entre 90 et 60°.

5. Tente selon la revendication 4, **caractérisée en ce que** le bord distal (8c) de l'auvent (8) déborde au-dessus du bord inférieur (5a) du panneau latéral (4),s'étendant entre les deux zones extrêmes de fixation (7).

6. Tente selon l'une quelconque des revendications 1 à 5, **caractérisée en ce que** l'élément de structure qui délimite la partie haute du panneau latéral (5) est un arceau (3) de toit dont l'écartement entre les deux extrémités libres est égal ou inférieur à l'écartement entre les deux zones extrêmes de fixation (7).

7. Tente selon l'une quelconque des revendications 1 à 6, **caractérisée en ce qu'**elle comporte :
a) deux points extrêmes de fixation (16) près des deux extrémités du bord distal (8c) de l'auvent (8) et un point central (15), médian entre les dits points extrêmes (16) ;
b) deux tendeurs principaux (13) s'étendant de part et d'autre du point central (15) de fixation jusqu'au sol (6) et deux tendeurs auxiliaires (14) s'étendant, chacun, d'un point extrême de fixation (16) jusqu'à un tendeur principal (13).

8. Tente selon l'une quelconque des revendications 1 à 7, **caractérisée en ce que** le montage de l'arceau (10) selon le bord distal (8c) de l'auvent (8) est réalisé à l'aide d'une gaine formée le long du bord distal, pour le passage de l'arceau.

9. Tente selon l'une quelconque des revendications 3 à 8, **caractérisée en ce que** la moustiquaire est fixée selon l'ouverture qui correspond à la partie distale (8c) de l'auvent (8).

10. Tente selon l'une des revendications 1 à 9 **caractérisée par** des moyens de fixation de l'auvent (8) à plat sur le panneau latéral (5).

11. Tente selon la revendication 10 **caractérisée en ce que** les moyens de fixation de l'auvent consistent en deux jeux de fermetures à glissière, chaque jeu ayant deux glissières disposées selon les deux bords d'un même soufflet, attenant d'une part à l'auvent et d'autre part au panneau latéral.
